# EUROPÄISCHE PATENTSCHRIFT

(11) **EP 0 639 668 B1**
(45) Veröffentlichungstag und Bekanntmachung des Hinweises auf die Patenterteilung: **14.06.2000**
(21) Anmeldenummer: 94111918.2
(22) Anmeldetag: 30.07.1994
(51) Int. Cl.: D21F 5/04, D21G 9/00

(54) **Trockenpartie**
Drying section
Section de séchage

(30) Priorität: 06.08.1993 US 102766; 12.11.1993 US 151255
(43) Veröffentlichungstag der Anmeldung: 22.02.1995
(73) Patentinhaber: Voith Sulzer Papiertechnik Patent GmbH, 89522 Heidenheim (DE)
(72) Erfinder: Sollinger, Hans-Peter, D-89522 Heidenheim (DE); Kotitschke, Gerhard, D-89555 Steinheim (DE); Wulz, Hans-Juergen, D-89520 Heidenheim (DE)

(56) Entgegenhaltungen:
- EP-A- 0 472 513
- EP-A- 0 479 748
- WO-A-90/12151
- DE-A- 4 328 554
- DE-U- 9 110 134
- US-A- 4 967 489

## Beschreibung

Die Erfindung betrifft eine Trockenpartie zum Trocknen einer laufenden Bahn, vorzugsweise als Teil einer Papierherstellungsmaschine. Aus der DE-A-4037661 ist eine Trockenpartie mit den Merkmalen a) bis d) des Anspruches 1 bekannt. Eine solche Trockenpartie ist in mehrere aufeinanderfolgende Trockengruppen unterteilt. Jede dieser Trockengruppen umfaßt mehrere heizbare Trockenzylinder, die mit der Bahn in Kontakt kommen und die an einen (vorzugsweise gemeinsamen) Antrieb gekoppelt sind. Man unterscheidet einerseits Ein-Filz-Trockengruppen, von denen jede nur einen einzigen endlosen Filz (oder ein solches Sieb) aufweist. Dieser Filz läuft gemeinsam mit der Bahn mäanderförmig über die Zylinder und über Umlenkwalzen, vorzugsweise Umlenksaugwalzen. Derartige Ein-Filz-Trockengruppen werden üblicherweise im Anfangsbereich der Trockenpartie vorgesehen, dem die zu trocknende Bahn in einem noch relativ feuchten Zustand zugeführt wird (mit einem Trockengehalt von ungefähr 35 - 55 %, je nach Papiersorte und Arbeitsgeschwindigkeit). Andererseits sind, üblicherweise im Endbereich der Trockenpartie, eine oder mehrere Zwei-Filz-Trockengruppen vorgesehen. Jede dieser Trockengruppen hat eine obere und eine untere Zylinder-Reihe, wobei die Bahn abwechselnd über die oberen und die unteren Zylinder läuft. Die Zwei-Filz-Trocken-gruppe(n) kann bzw. können unmittelbar auf die letzte Ein-Filz-Trockengruppe folgen, oder es ist ein Zusatz-Aggregat (Leimpresse, Feuchtglättwerk od. dgl.) dazwischengeschoben.
Eine derartige Trockenpartie, die wenigstens eine Ein-Filz- und und wenigstens eine nachfolgende Zwei-Filz-Trockengruppe umfaßt, wird nachfolgend "gemischte Trockenpartie" genannt. Ein Aspekt der Erfindung befaßt sich mit dem Problem, wie die gesamte Bahn-Kontaktfläche der gemischten Trockenpartie, je nach Papiersorte, aufgeteilt werden soll auf die Zylinder der Ein-Filz-Trockengruppe(n) und auf die Zylinder der Zwei-Filz-Trockengruppe(n). Ist nämlich der Anteil der Zwei-Filz-Trockengruppen relativ groß, so daß der Bahntrockengehalt beim Einlauf in die erste Zwei-Filz-Trockengruppe noch relativ niedrig ist, so besteht erhöhte Gefahr von Papierbahn-Abrissen, und zwar dadurch, daß die Bahn in noch relativ feuchtem Zustand frei, d. h. ungestützt von Zylinder zu Zylinder läuft. Auch das Einfädeln der Bahn beim Anfahren der Maschine kann Schwierigkeiten bereiten. Wenn sich dagegen die gesamte Trockenpartie oder nahezu die gesamte Trockenpartie aus Ein-Filz-Trockengruppen zusammensetzt, so müssen andere Nachteile in Kauf genommen werden:
Die Trockenpartie benötigt in Längsrichtung mehr Platz und verursacht somit höhere Gebäude-Kosten. In einer am Ende der Trockenpartie befindlichen Ein-Filz-Trockengruppe kann es sein, daß sich in der Papierbahn beträchliche Längsspannungen aufbauen, weil die Papierbahn keine oder zu wenig Möglichkeiten hat, in Längsrichtung zu schrumpfen; es besteht somit wiederum die Gefahr von Papierbahn-Abrissen. Ferner macht das Unterbringen eines Spitzenschneiders am Ende der Trockenpartie Schwierigkeiten. Manchmal beobachtet man auch einen verstärkten Filz-Verschleiß.

Ein anderer Aspekt der vorliegenden Erfindung befaßt sich mit dem Problem des Einfädelns der zu trocknenden Bahn in die Trockenpartie. Bekanntlich wird hierzu folgendes vorgesehen: Die im Anfangsteil der Papierherstellungsmaschine gebildete und mechanisch entwässerte Bahn läuft während der Anfahrphase bei voller Arbeitsgeschwindigkeit vorübergehend nur bis zum Ende der Pressenpartie oder bis zum ersten Trockenzylinder der Trockenpartie. Von dort gelangt sie nach unten in eine Ausschuß-Auflöseanlage. Man trennt nun von der Bahn einen schmalen Randstreifen ab, nachfolgend "Bändel" genannt.

Dieser wird zunächst durch die Ein-Filz-Trockengruppe bzw. durch die Ein-Filz-Trockengruppen (in der Regel sind mehrere vorhanden) hindurch geführt. Es ist bekannt, daß dies ohne Zuhilfenahme von Seilen durchführbar ist. Mit anderen Worten: Es ist eine automatische seillose Bändel-Führungseinrichtung vorhanden. Beispielsweise wird der Bändel mittels eines Schabers, der mit einer Luftblasdüse kombiniert ist, von den einzelnen Zylindern abgelöst. Außerdem sind in den Umlenksaugwalzen spezielle Rand-Saugkammern vorgesehen, in denen während des Bändel-Einziehvorganges - unabhängig vom übrigen Teil der Umlenksaugwalze - ein relativ hoher Unterdruck erzeugt wird.

Im Gegensatz hierzu ist gemäß DE '661 in der bzw. den nachfolgenden Zwei-Filz-Trockengruppe(n) zum Zwecke des Bändel-Einziehens eine Seilführung vorgesehen. Diese ist jedoch hin und wieder die Ursache von Störungen (der Bändel kann aus der Seilführung herausrutschen). Manchmal besteht auch die Gefahr, daß das Seil abreißt. Es besteht daher die Forderung, in der gesamten Trockenpartie moderner Papierherstellungsmaschinen Seilführungen vollkommen zu vermeiden. Dies gilt insbesondere für Maschinen mit hoher Arbeitsgeschwindigkeit (Größenordnung 1.500 - 2.500 m/min.). Um die genannte Forderung zu erfüllen, sind gemäß US-A-4967489 zwischen benachbarten Trockenzylindern Saugkästen vorgesehen, auf denen sektionierte Filzleitwalzen ("fragmentory rolls") gelagert sind. Gemäß EP-A-0 479 748 sind Blasdüsen vorgesehen, die auf Schaberbalken befestigt sind. Es ist also schon bekannt, in der bzw. in den Zwei-Filz-Trockengruppe(n) ebenfalls eine automatische seillose Bändel-Führungseinrichtung vorzusehen. Dafür geeignete Elemente verschiedener Bauart sind an sich bekannt aus den folgenden Druckschriften:
DE-PS 1 245 278,
DE-GM 8 914 679 (Akte P 4692),
DE-GM 9 109 313 (Akte P 4829).

Versuche haben gezeigt, daß die Zuverlässigkeit solcher pneumatisch wirkenden Elemente Zu wünschen übrig läßt, wenn der Bahn-Trockengehalt noch relativ niedrig ist. Sie funktionieren jedoch gut, nachdem der Bahn-Trockengehalt einen bestimmten Wert erreicht hat.

Der Erfindung liegt die Aufgabe zugrunde, eine "gemischte Trockenpartie", welche sowohl in der Ein-Filz- als auch in der Zwei-Filz-Trockengruppe eine seillose Bändel-Führungseinrichtung aufweist, dahingehend zu verbessern, daß das "Einfädeln", dh das Führen des Bändels mit möglichst hoher Zuverlässigkeit automatisch erfolgt. Die lösung dieser Aufgabe ist im Anspruch 1 augegeben.

Versuche haben nämlich gezeigt, daß die optimale Lage der "Grenze" zwischen den Ein-Filz- und den Zwei-Filz-Trockengruppen und somit die Grenze zwischen den unterschiedlich gestalteten automatischen seillosen Bändel-Führungseinrichtungen von verschiedenen Parametern abhängt, so u. a. von der Papiersorte und von der Steifigkeit der Papierbahn (insbesondere des Bändels) beim Einlauf in die (erste) Zwei-Filz-Trockengruppe. Eine Rolle spielt auch, wie hoch an dieser Stelle die Zugfestigkeit und der Trockengehalt der Bahn geworden ist. Zu berücksichtigen sind ferner die Arbeitsgeschwindigkeit, das gewünschte Flächengewicht und andere Eigenschaften der fertigen Papierbahn sowie der stets gewünschte möglichst hohe Lauf-Wirkungsgrad, d. h. es soll ein möglichst abrißfreier Dauerbetrieb gewährleistet sein. Einzelheiten der Versuchsergebnisse werden weiter unten erläutert.

Ganz allgemein kann gesagt werden:
Durch die erfindungsgemäßen Maßnahmen wird dafür gesorgt, daß die Papierbahn, insbesondere der Bändel, an der Grenze zwischen den Ein-Filz- und den Zwei-Filz-Trockengruppen eine genügend große Steifigkeit und Zugfestigkeit erreicht, um sicher zu stellen, daß der Einfädel-Vorgang mit großer Zuverlässigkeit automatisch erfolgt. Außerdem wird für den normalen Dauerbetrieb der Trockenpartie dafür gesorgt, daß spätestens mit dem Einlauf der Bahn in die (erste) Zwei-Filz-Trockengruppe nicht mehr (wie am Anfang der Trockenpartie) die Tendenz besteht, daß die Papierbahn an der Ablaufstelle von jedem Trockenzylinder relativ stark an dessen Oberfläche haftet. Folglich ergibt sich im Bereich der Zwei-Filz-Trockengruppe(n) sowohl ein guter Laufwirkungsgrad als auch ein zuverlässiges automatisches seilloses Einfädeln des Bändels. Ferner wird eine übermäßige Baulänge der Trockenpartie vermieden, so daß die Kosten für den Bau der Trockenpartie und des Gebäudes in vertretbaren Grenzen gehalten werden können.

Vorteilhafte Ausgestaltungen der im Bereich der Zwei-Filz-Trockengruppe(n) erfindungsgemäß vorgesehenen Bändel-Führungseinrichtung sind in den Ansprüchen 2 bis 4 angegeben. Anstelle von oder zusätzlich zu den Blaseinrichtungen können für das Bändel-Führen auch Saugwalzen (in einer Anordnung ähnlich US 4,693,784) oder saugende Förderbänder (US 4,022,366) vorgesehen werden.

In Spalte 6, Zeilen 1-30, der DE '661 sind Maßnahmen beschrieben, um in der bekannten Trockenpartie im Endbereich der Ein-Filz-Trockengruppe den ankommenden Bändel nicht sofort weiterzuleiten, sondern vorübergehend in den Keller (oder in eine Auffangeinrichtung) laufen zu lassen. Erst nach Erreichen eines stabilen Laufes des Bändels durch die Ein-Filz-Trockengruppe wird sodann der Bändel in das nachfolgende Aggregat oder direkt in die Zwei-Filz-Trockengruppe weitergeleitet. Bezüglich der Einzelheiten wird ausdrücklich auf die DE '661 hingewiesen. Besondere erfindungsgemäße Ausgestaltungen dieser Zusatzeinrichtung sind im Anspruch 5 angegeben.

Ein weiterer Aspekt der Erfindung betrifft vorteilhafte Anordnungen der Zylinder und Filzleitwalzen im Übergangsbereich zwischen der letzten Ein-Filz-Trockengruppe und der nachfolgenden Zwei-Filz-Trockengruppe. (Ansprüche 6 bis 8). Besonders günstig ist es, wenn die Bahn im wesentlichen von oben nach unten die Trennstelle zwischen den beiden genannten Trockengruppen durchlaufen kann.

Ein nochmals weiterer Aspekt der Erfindung befaßt sich mit dem Problem der Entfernung von Ausschuß-Papier, das gelegentlich im Falle eines Abrisses der Papierbahn anfällt. Diese nie ganz auszuschließende Gefahr besteht insbesondere im Anfangsbereich der Trockenpartie, also im Bereich der Ein-Filz-Trockengruppen. Am günstigsten ist es, wenn gemäß Anspruch 9 alle Ein-Filz-Trockengruppen oben befilzt sind; dann kann der Papier-Ausschuß ganz einfach unter der Schwerkraft nach unten entweichen. Hierbei bereitet also die am meisten gebräuchliche Anordnung der Zylinder in horizontalen Reihen keinerlei Probleme.

Wenn jedoch - zwecks Erzielung möglichst gleichmäßiger Eigenschaften auf beiden Seiten der fertigen Papierbahn - gefordert wird, daß nicht nur in der Zwei-Filz-Trockengruppe sondern auch im Bereich der Ein-Filz-Trockengruppe abwechselnd beide Seiten der Papierbahn mit Trockenzylindern in Kontakt kommen, dann ist eine Zylinder-Anordnung in vertikalen oder V-förmigen Reihen besonders vorteilhaft. (Anspruch 12). In diesem Zusammenhang wird ausdrücklich auf den Inhalt der US-PS 5,050,317 (Akte P 4653) und der DE OS 4 041 493 = US-PS 5 177 880 (Akte P 4784) hingewiesen. Durch die letztere ist unter anderem eine Trockenpartie-Konfiguration geschützt mit mehreren V-förmigen und oben befilzten Trockengruppen sowie mit zwei unten befilzten und in Form eines V angeordneten Trockengruppen, wobei zwischen den untersten Zylindern dieser beiden Trockengruppen ein Spalt zwecks Entfernung von Ausschußpapier geöffnet werden kann.

Falls die oben schon erwähnten und in den Ein-Filz-Trockengruppen benötigten Umlenkwalzen als Saugwalzen ausgebildet sind, so können diese in herkömmlicher Weise mit einem inneren stationären Saugkasten versehen sein, der auch zur Begrenzung einer gewünschten Saugzone dienen kann. Bevorzugt wird jedoch gemäß Anspruch 13 eine Bauweise, bei welcher der Innenraum der Umlenksaugwalzen frei von stationären Einbauten ist. Es ist zum Erzeugen von Unterdruck im Walzeninneren auch kein hohler, zum Absaugen von Luft dienender Zapfen erforderlich. Vielmehr ist (beispielsweise in der Tasche zwischen zwei benachbarten Trockenzylindern) ein externer Saugkasten vorgesehen, vorzugsweise entsprechend Patentanmeldung EP 94109372.6 (Akte PA 10082).

Ein weiterer Aspekt der Erfindung befaßt sich mit dem Problem, in welcher Höhe über einer horizontalen Bezugsebene, z. B. über dem Papiermaschinen-Boden, die Drehachsen der Zylinder und/oder Umlenkwalzen der Ein-Filz-Trockengruppe(n) vorteilhaft angeordnet werden, z.B. im Hinblick auf die notwendige freie Ausdampfstrecke der Papierbahn zwischen zwei Zylindern. Ein weiterer Gesichtspunkt ist die Anordnung dieser Drehachsen relativ zu den Ebenen, in welchen die Drehachsen der Zylinder der nachfolgenden Zwei-Filz-Trockengruppe liegen. Diesbezüglich sind besonders vorteilhafte Lösungen in den Ansprüchen 14 bis 16 angegeben.

All den verschiedenen Ausführungsformen der Erfindung ist gemeinsam, daß im Endbereich der Trockenpartie stets wenigstens eine Zwei-Filz-Trockengruppe vorhanden ist. Daraus resultieren die folgenden (teilweise oben schon genannten) Vorteile:
1. Gleichmäßige Papierqualität, insbesondere gleiche Oberflächeneigenschaften auf beiden Papierseiten.
2. Auch wenn ein sehr hoher End-Trockengehalt angestrebt wird ( Größenordnung 98 % ), besteht keine Gefahr von Papierbahn-Abrissen, weil sich in der Zwei-Filz-Trockengruppe Längsspannungen abbauen können.
3. Der am Ende der Trockenpartie erforderliche Spitzenschneider kann in der Zwei-Filz-Trockengruppe problemlos in der herkömmlichen Weise angeordnet werden.
4. An keiner Stelle der gesamten Trockenpartie ist eine Seilführung für das Einziehen des Bändels erforderlich.
5. Im Endbereich bekannter Trockenpartien, die ausschließlich Ein-Filz-Trockengruppen haben, wird mitunter ein relativ hoher Filz-Verschleiß beobachtet, der nunmehr durch das Vorhandensein der Zwei-Filz-Trockengruppe vermieden wird.

Die Erfindung wird nachfolgend anhand der zeichnerisch dargestellten Ausführungsbeispiele erläutert.
Die Fig. 1 bis 4 zeigen schematische Seitenansichten auf mehrere unterschiedliche Trockenpartien mit mehreren Ein-Filz-Trockengruppen und mit wenigstens einer nachfolgenden Zwei-Filz-Trockengruppe.
Die Fig. 5 bis 8 zeigen (gegenüber den Fig. 1 bis 4 vergrößerte) schematische Seitenansichten auf die Übergangszone zwischen einer Ein-Filz-Trockengruppe und einer nachfolgenden Zwei-Filz-Trockengruppe mit den dazugehörenden Bändel-Führungseinrichtungen.
Die Fig. 9 bis 11 sind ähnlich den Fig. 5 bis 8 und zeigen unterschiedliche Höhenabstände der Zylinder- bzw. Umlenkwalzen-Achsen von einer Bezugsebene.
Die Fig. 12 und 13 zeigen weitere Ausführungsbeispiele in schematischer Seitenansicht.
Die Fig. 14 - 17' sind Diagramme, welche das optimale Verhältnis zwischen den Ein-Filz- und den Zwei-Filz-Bahnkontaktflächen für unterschiedliche Papiersorten darstellen.
Die Fig. 18A - 18D zeigen verschiedene Übergangsstellen zwischen einer unten befilzten Ein-Filz-Trockengruppe und einer nachfolgenden Zwei-Filz-Trockengruppe.
Die Fig. 19 und 20 sind schematische Seitenansichten auf weitere erfindungsgemäße Trockenpartien.

Die in Fig. 1 dargestellte Trockenpartie hat zunächst sechs hintereinander angeordnete Ein-Filz-Trockengruppen 11-16. Jede dieser Trockengruppen hat einen einzigen endlosen Filz F. Beispielsweise in der ersten Trockengruppe 11 läuft der Filz F zusammen mit der Bahn 9 abwechselnd über Trockenzylinder 51 und über Umlenkwalzen 51', die vorzugsweise als Saugwalzen ausgebildet sind. In den ersten beiden Trockengruppen 11 und 12 sowie in der vierten und in der sechsten Trockengruppe 14, 16 kommt die Bahnunterseite mit den Zylindern in Kontakt. Dementsprechend liegen hier die Trockenzylinder 51, 52, 54, 56 oberhalb der dazugehörenden Umlenksaugwalzen 51', 52', 54' bzw. 56'; die Zylinder sind hier "oben befilzt". Anders dagegen in der dritten Trockengruppe 13 und in der fünften Trockengruppe 15: Hier kommen die Zylinder 53, 55 mit der Bahnoberseite in Kontakt; sie sind deshalb "unten befilzt" und liegen unterhalb der dazugehörenden Umlenksaugwalzen 53', 55'. Folglich sind die zwischen den Trockengruppen 12 bis 16 vorhandenen Trennstellen als sogenannte Wendetrennstellen ausgebildet. Bezüglich der Einzelheiten dieser Wendetrennstellen wird ausdrücklich auf die DE-A 4311351 (Akte P 4953 K) hingewiesen.

Man sieht aus Fig. 1, daß an jeder dieser Wendetrennstellen die Papierbahn 9 einen kurzen offenen Zug bildet; d.h. sie ist vorübergehend nicht durch einen Filz gestützt. Sie läuft im Bereich einer kleinen Saugzone einer Transferwalze 58 auf den jeweils nächsten Filz auf. In Fig. 1 sind diese Transferwalzen 58 die einzigen Saugwalzen mit innenliegendem stationären Saugkasten. Die Umlenksaugwalzen 51' bis 56' sind dagegen frei von inneren stationären Einbauten und von direkten Sauganschlüssen. Stattdessen ist an jeder dieser Umlenksaugwalzen ein externer Saugkasten 59 vorgesehen. Dieser liegt in der zwischen zwei benachbarten Trockenzylindern befindlichen sogenannten Tasche und hat an der Stelle, wo Filz F und Bahn 9 gemeinsam den ersten dieser zwei Zylinder verlassen, eine Leiste 60 (siehe Fig. 7), welche die vom Filz herantransportierte Luftgrenzschicht abstreift und umlenkt.

Auf die letzte Ein-Filz-Trockengruppe 16 folgt eine Zwei-Filz-Trockengruppe 17 mit einigen unteren Zylindern 57 und einigen oberen Zylindern 57', sowie mit einem Unterfilz UF mit einem Oberfilz OF. Hier läuft die Bahn 9 mäanderförmig abwechselnd über die unteren und oberen Zylinder. In Fig. 1 ist zwischen den letzten zwei Zylindern ein Spitzenschneider S angedeutet.

Die in Fig. 2 dargestellte Trockenpartie hat beispielsweise drei (oder vier oder fünf) Ein-Filz-Trockengruppen 21 - 23; diese sind jedoch, im Gegensatz zu Fig. 1, alle oben befilzt. Mit anderen Worten: Sämtliche Trockenzylinder 71 -73 berühren die Bahnunterseite. Ein weiterer Unterschied zu Fig. 1 besteht darin, daß die Umlenksaugwalzen 71' bis 73' interne stationäre Saugkästen haben und in nur geringem Abstand von den benachbarten Trockenzylindern angeordnet sind. Ferner sind nunmehr beispielsweise zwei (oder drei) Zwei-Filz-Trockengruppen 24, 25 mit unteren Zylindern 74, 75 und mit oberen Zylindern 74' und 75' vorgesehen.

Während die Trockenpartien gemäß den Fig. 1 und 2 ausschließlich horizontale Zylinder-Reihen aufweisen, ist in den Fig. 3 und 4 folgendes vorgesehen: Zwecks Verkürzung der Gesamt-Baulänge der Trockenpartie sind die Zylinder der Ein-Filz-Trockengruppen, wie an sich aus der DE 4 041 493 bekannt, in mehreren gegen die vertikale Richtung geneigten Reihen angeordnet, wobei rückwärts und vorwärts geneigte Reihen abwechselnd aufeinanderfolgen. Gemäß Fig. 3 bilden zwei V-förmige Doppelreihen eine erste Trockengruppe 31 und eine zweite Trockengruppe 32. Die Zylinder 81, 82 dieser beiden Trockengruppen sind oben befilzt. Danach folgen zwei unten befilzte Trockengruppen 33, 34. Die beispielsweise drei (oder vier) Zylinder 83 der dritten Trockengruppe bilden eine rückwärts geneigte Reihe. Dagegen bilden die Zylinder 84 der vierten Trockengruppe eine vorwärts geneigte Reihe. Zwischen den untersten Zylindern dieser beiden Trockengruppen 33, 34 kann - zwecks Entfernung von Ausschußpapier nach unten - mittels einer schwenkbaren Filzleitwalze 87 ein Spalt geöffnet werden. Die fünfte Trockengruppe 35 hat wiederum ausschließlich oben befilzte Trockenzylinder 85, die wiederum eine V-förmige Doppelreihe bilden. Hinter dem letzten Zylinder dieser Trockengruppe 35 wird die Bahn schräg nach unten zum ersten unteren Zylinder 86 der nachfolgenden Zwei-Filz-Trockengruppe 36 geführt. Gemäß Fig. 4 sind ausschließlich oben befilzte und V-förmige Ein-Filz-Trockengruppen 41, 42 und 43 vorgesehen, gefolgt von zwei Zwei-Filz-Trockengruppen 44 und 45. In beiden Fig. 3 und 4 sind - abweichend von DE '493 - sämtliche Umlenksaugwalzen 81' bis 85' und 91' bis 93', die in der jeweiligen Trockengruppe zwischen zwei Zylindern angeordnet sind, in einem vergrößerten Abstand von diesen Zylindern angeordnet und mit externen Saugkästen ausgerüstet. Diese Bauweise ist nicht nur mit geringeren Kosten herstellbar; sie ist vielmehr auch energiesparend; denn zwischen je zwei Zylindern ist eine verlängerte freie Ausdampfstrecke vorhanden, so daß die Trocknung wirtschaftlicher ist. Die letzteren Gesichtspunkte gelten auch für die Anordnung gemäß Fig. 1.

In Fig. 5 erkennt man von der Trockenpartie gemäß Fig. 2 die letzten zwei Trockenzylinder 73 der letzten Ein-Filz-Trockengruppe 23 und die ersten drei Zylinder 74, 74' der Zwei-Filz-Trockengruppe 24. Ferner erkennt man eine mit innerem Saugkasten versehene Umlenksaugwalze 73' und (abweichend von Fig. 2) vor dem ersten unteren Trockenzylinder 74 eine Transfer-Saugwalze 58, ebenfalls mit einem stationären inneren Saugkasten. Eine automatische seillose Bändel-Führungseinrichtung ist in der Ein-Filz-Trockengruppe 23 beispielsweise dadurch gebildet, daß jede Umlenksaugwalze 73 an einem ihrer beiden Enden eine an sich bekannte Randsaugzone aufweist. Auch sind an einem Schaber-Tragkörper 76 Luftblaseinrichtungen vorgesehen, die symbolisch durch Pfeile dargestellt sind, außerdem eine Luftblasdüse 79. An der Stelle, wo die Bahn 9 und der Filz F gemeinsam vom letzten Zylinder 73 ablaufen, kann ein (nur im Bereich des Bändels wirksamer) Randsaugkasten R, Bahnstabilisator oder dergleichen angeordnet sein. Oder am letzten Zylinder 73 wird ein kurzer, nur den Bändel-Bereich überdeckender "Bändel-Leitschaber" 88 vorgesehen, der ebenfalls eine Luftblasdüse haben kann (z.B. DE-GM 8 914 679).

Auch in der Zwei-Filz-Trockengruppe 24 ist eine automatische seillose Bändel-Führungseinrichtung vorgesehen, die folgendermaßen ausgebildet ist: Entlang der von unten nach oben zum Zylinder 74' verlaufenden freien Bahn-Laufstrecke verläuft einerseits eine Wand eines Schaber-Tragkörpers 77 und andererseits eine Führungsplatte 78, z.B. gemäß DE-GM 9 109 313. Jedes dieser Elemente hat Blasluft-Öffnungen, um einen Blasluftstrahl in wesentlichen in Bahnlaufrichtung auszustoßen. Oberhalb des ersten unteren Zylinders 74 laufen die zwei Filze F und OF in einem kleinen Abstand a parallel zueinander (a = ca. 30-50 mm). Dadurch wird vermieden, daß der Oberfilz OF große Luftmengen in die Tasche T transportiert, die seitlich nach außen entweichen und den ankommenden Bändel nach außen treiben würden. Die dargestellte Anordnung gewährleistet, daß der ankommende Bändel sicher vom ersten Zylinder 74' erfaßt und weitergeleitet wird; sie ist auch an der Trennstelle zwischen zwei Zwei-Filz-Trockengruppen (z.B. 24, 25, Fig.2) anwendbar, sowohl an den Oberfilzen als auch an den Unterfilzen.

Anstelle der oben beschriebenen Luftblaselemente 77,78 können zum Einfädeln des Bändels auch Einrichtungen, welche Unterdruck erzeugen, angewandt werden. Hierzu kommen beispielsweise die Einrichtungen gemäß US PS 4,022,366 in Betracht. Nach erfolgreichem Bändel-Einfädeln kann eine solche Einrichtung in den Bereich außerhalb der Trockenpartie ausgeschwenkt werden. Bei einer anderen möglichen Ausführungsform der Erfindung wird wenigstens eine der Filzleitwalzen als Saugwalze ausgebildet und derart angeordnet, daß sie die Bahn von einem anderen Filz abnehmen kann, ähnlich der Methode, die in US PS 4,485,567 offenbart ist.

Falls erforderlich kann während des Bändel-Einziehvorganges zunächst folgendes vorgesehen werden: In der zwischen den beiden letzten Zylindern 73 vorgesehenen Umlenksaugwalze 73' wird der Unterdruck vorübergehend abgeschaltet; außerdem wird die Luftblasdüse 79 ausgeschaltet, so daß der Bändel, wie bei 9A dargestellt zunächst nach unten in den Keller läuft. Wenn dann der Bändel stabil durch die vorangehenden Ein-Filz-Trockengruppen läuft, wird mittels der Blasdüse 79 und eines Messers 80 eine neue Bändelspitze 9B gebildet und diese an die wieder mit Unterdruck beaufschlagte Umlenksaugwalze 73' geführt. Folglich läuft nunmehr der Bändel hinüber zur Zwei-Filz-Trockengruppe 25 und durch diese hindurch bis zum Schluß der Trockenpartie. Eine solche Einrichtung ist auch in Fig. 7 vorhanden.

Gemäß Fig. 6 ist zwischen dem letzten Zylinder 73 der Ein-Filz-Trockengruppe 23 und dem ersten unteren Zylinder 74 der Zwei-Filz-Trockengruppe 24 folgendes vorgesehen: Eine Leitwalze 18 des Filzes F und eine Leitwalze 19 des Unterfilzes UF sind derart angeordnet, daß sich die Filze einander überlappen. Während des normalen Betriebes ist zwischen den Filzen F und UF ein gewisser Abstand vorhanden, so daß die Bahn 9 frei, also ohne Stützung durch den Filz F, vom Zylinder 73 zur Filzleitwalze 19 läuft. Während des Bändel-Einziehens kann die Leitwalze 18 in die mit strichpunktierten Linien dargestellte Position gebracht werden, so daß sich die Filze F und UF vorübergehend einander berühren oder nahezu berühren. Ein Bändel-Leitschaber 88 kann zusätzlich vorgesehen werden.

In den Fig. 7 und 8 ist der erste Zylinder 94' der Zwei-Filz-Trockengruppe ein oberer Zylinder. Deswegen ist zwischen diesem und dem letzten Zylinder 93 der Ein-Filz-Trockengruppe eine Umlenksaugwalze 96 vorgesehen. Diese kann gemäß Fig. 7 in der Schlaufe des Filzes F der Ein-Filz-Trockengruppe liegen, wobei der Filz F den oberen Zylinder 94' tangiert und die Bahn 9 an diesen abgibt. Gemäß Fig. 8 kann die Umlenksaugwalze 96' im Oberfilz OF der Zwei-Filz-Trockengruppe liegen. Dieser Filz tangiert den letzten Zylinder 93 der Ein-Filz-Trockengruppe und nimmt die Bahn von diesem ab. Deutlich erkennbar in den Fig. 7 und 8 ist wiederum eine automatische seillose Bändel-Führungseinrichtung, in Form von Bändel-Leitschabern 88 und in Form von (durch Pfeile symbolisch dargestellten) Blasdüsen, die an Schabertragkörpern 77 oder an einem separaten Blasrohr 87 angeordnet sind. Damit der in Richtung zum ersten oberen Zylinder 94' laufende Unterfilz UF nicht unnötig Luft in die Tasche T fördert, kann eine zusätzliche Filzleitwalze 100 (oder ein Luftschaber) vorgesehen werden.

In Fig. 9 ist - verglichen mit Fig. 1 - ein vergrößerter Abstand H zwischen den Ebenen E1 und E2 vorgesehen, wodurch der Bahn 9 zwischen je zwei Zylindern der Ein-Filz-Trockengruppe eine vergrößerte Ausdampfstrecke zur Verfügung steht. In E1 liegen die Zylinder-Achsen, in E2 dagegen die Achsen der Umlenksaugwalzen und wenigstens angenähert die Achsen der unteren Zylinder der Zwei-Filz-Trockengruppe.

Gemäß Fig. 10 ist - abweichend von den Fig. 1 und 2 - folgendes vorgesehen: Die Achsen der Zylinder der Ein-Filz-Trockengruppe liegen in derselben horizontalen Ebene E1 wie die Achsen der oberen Zylinder der Zwei-Filz-Trockengruppe. Somit können für alle diese Zylinder einheitliche Ständer 89 vorgesehen werden. Ferner liegen hierdurch die Achsen der Zylinder der Ein-Filz-Trockengruppe in einem größeren Höhenabstand HO über einer Bezugsebene E0 als beispielsweise die Achsen der Zylinder 56 in Fig. 1. Daraus folgt, daß man auch den Höhenabstand H zwischen den Umlenksaugwalzen und den Zylindern sehr große wählen kann, falls - verglichen mit Fig. 9 - noch weiter vergrößerte Ausdampfstrecken zwischen den Zylindern erforderlich sind. Dabei können die Achsen der (strichpunktiert angedeuteten) Umlenksaugwalzen wiederum wenigstens angenähert in derselben horizontalen Ebene E2 liegen wie die Achsen der unteren Zylinder der Zwei-Filz-Trockengruppe. Die beschriebenen Vorteile können noch verstärkt angewandt werden, wenn gemäß Fig. 11 die Achsen der Zylinder der Ein-Filz-Trockengruppe (Ebene E1) oberhalb der Achsen der oberen Zylinder der Zwei-Filz-Trockengruppen (Ebene E3) angeordnet werden.

Die Fig. 12 zeigt eine Alternative zu Fig. 1. Die Zwei-Filz-Trockengruppe 17A ist gemäß DE-PS 3 623 971 (Akte P 4243) folgendermaßen ausgebildet: Die papierbahn 9 läuft zunächst über einen unteren Zylinder 61, dann nacheinander über zwei obere Zylinder 62, dann nacheinander über zwei untere Zylinder 63, dann nacheinander über zwei obere Zylinder 64, dann nacheinander über zwei untere Zylinder 65 und schließlich über einen oberen Zylinder 66.

Zwischen den Zylindern jedes Zylinder-Paares 62-65 ist eine Umlenksaugwalze 62'-65' angeordnet. Dadurch ist die Anzahl der freien Papierbahn-Züge zwischen den zwei horizontalen Zylinder-Reihen etwa halbiert. Das Bändel-Einziehen kann genauso wie oben anhand der Fig. 5 und 7 erläutert automatisch, also ohne Seile stattfinden. Eventuell anfallendes Ausschuß-Papier wird selbsttätig zum hinteren Ende der Trockengruppe 17A transportiert und dort ausgestoßen.

Die Fig. 13 zeigt, daß man auch eine unten befilzte Ein-Filz-Trockengruppe 15A unmittelbar vor einer Zwei-Filz-Trockengruppe 16A anordnen kann. Gemäß einer anderen Alternative hat in der Zwei-Filz-Trockengruppe 16A jeder untere Zylinder 67, 68 seinen eigenen Filz FA,FB, um das Abführen von Ausschuß zu erleichtern.

Abweichend von den Fig. 1 - 13 kann zwischen der letzten Ein-Filz-Trockengruppe und der ersten Zwei-Filz-Trockengruppe ein Zusatz-Aggregat, z.B. eine Leimpresse, ein Feuchtglättwerk oder dgl., angeordnet werden.

Gemäß Fig. 18A liegen die Drehachsen der Zylinder 200 der unten befilzten Ein-Filz-Trockengruppe in einer horizontalen Ebene II und die Drehachsen der dazugehörenden Umlenksaugwalzen in einer Ebene III. Die beiden Ebenen II und III sind zwischen den Ebenen IV und V angeordnet, in denen die Drehachsen der oberen bzw. der unteren Zylinder der nachfolgenden Zwei-Filz-Trockengruppe angeordnet sind. Die Papierbahn 208 läuft vom letzten Zylinder 200 der Ein-Filz-Trockengruppe zum ersten oberen Zylinder 202 der Zwei-Filz-Trockengruppe auf einem ungefähr senkrechten Laufweg von unten nach oben. Die hier befindlichen Filzleitwalzen 204 und 206 liegen nahe beieinander, so daß eine nur kurze freie Bahnlaufstrecke vorhanden ist. Die Durchmesser der Zylinder der Zwei-Filz-Trockengruppe sind etwas kleiner als die Durchmesser der Zylinder der Ein-Filz-Trockengruppe. Daraus ergeben sich verschiedene Vorteile:
Man hat vom Papiermaschinenboden I aus leichten Einblick in die Taschen, die sich zwischen den oberen und unteren Zylindern der Zwei-Filz-Trockengruppe befinden. Man kann auch, falls erwünscht, den Höhenabstand zwischen den Ebenen IV und V relativ klein wählen, um die Länge der freien Bahnzüge zwischen den Zylindern zu verringern. Daraus resultiert auch ein relativ geringer Höhenabstand der Ebene IV vom Papiermaschinenboden I, so daß die oberen Zylinder 202 leicht zugänglich und bedienbar sind.

Gemäß Fig. 18B kommt der untere Filz 220 der Zwei-Filz-Trockengruppe in einen ungefähr tangentialen Kontakt mit dem letzten Zylinder 200 der wiederum unten befilzten Ein-Filz-Trockengruppe. Dies ist eine sog. Lick-up-Bahnüberführung. An der Stelle LU übernimmt der Filz 220 die Papierbahn vom Zylinder 200 und führt sie über eine Saugleitwalze 210 zum ersten untenliegenden Zylinder 212 der Zwei-Filz-Trockengruppe. Beim Einfädeln des Bändels wird mittels einer Luftdüse 216 (oder mittels einer ähnlichen Einrichtung) ein Luftstrahl gegen den Mantel des Zylinders 200 gerichtet. Hierdurch wird sichergestellt, daß die Spitze des Bändels mit dem unteren Filz 220 weiterläuft. Die Luftdüse 216 kann an einem Arm befestigt sein, der mittels einer Schwenkeinrichtung 218 nach außen geschwenkt werden kann, so daß bei Anfall von Papierausschuß das Entfernen des Ausschusses von der Oberseite des Zylinders 200 nicht behindert wird.

Die Fig. 18C unterscheidet sich nur geringfügig von der Fig. 18A. Die Papierbahn läuft wieder zusammen mit dem Filz der unten befilten Ein-Filz-Trockengruppe bis zu einer Filzleitwalze 224 und von hier frei zu einer Saugfilzleitwalze 222. Diese hat eine relativ kleine Unterdruckzone 228, die dafür sorgt, daß die Papierbahn 226 sicher mit dem oberen Filz 230 der Zwei-Filz-Trockengruppe weiterläuft.

Die Anordnung der Trockenzylinder der Fig. 18D entspricht derjenigen der Fig. 18B. Ein Unterschied besteht aber darin, daß der Filz der Ein-Filz-Trockengruppe vom letzten Zylinder 200 zusammen mit der Papierbahn über eine Umlenksaugwalze 232 läuft und die Papierbahn danach an den ersten unteren Zylinder 212 der Zwei-Filz-Trockengruppe übergibt. Hierzu berührt der genannte Filz den Zylinder 212 im wesentlichen tangential.

Die Fig. 19 zeigt eine Trockenpartie, in der die Papierbahn 9 zuerst durch zwei (oder drei) oben befilzte Ein-Filz-Trockengruppen 240 und 241 läuft. Auf diese folgt eine unten befilzte Ein-Filz-Trockengruppe 242 und danach wieder eine oben befilzte Ein-Filz-Trockengruppe 244. An diese schließen sich zwei Zwei-Filz-Trockengruppen 246 und 247 an. Eine Besonderheit dieser Anordnung ist, daß die Zylinder sämtlicher oben befilzten Ein-Filz-Trockengruppen wenigstens angenähert in der gleichen Ebene liegen wie die oberen Zylinder der Zwei-Filz-Trockengruppe. In ähnlicher Weise liegen die Drehachsen der Zylinder der unten befilzten Ein-Filz-Trockengruppe 242 wenigstens angenähert in der gleichen Ebene wie die Achsen der unteren Zylinder 74, 75 der Zwei-Filz-Trockengruppen 246 und 247.

Es wurde oben schon angedeutet, daß gemäß der Erfindung die Optimierung des Verhältnisses der Trockenkapazitäten der Ein-Filz- und der Zwei-Filz-Trockengruppen in einer gemischten Trockenpartie wesentliche Auswirkungen hat auf die erzielbaren Eigenschaften des fertigen Papieres, auf die Produktionskosten und auf die Betriebsbedingungen der Trockenpartie. Es wurde erkannt, daß die optimale Position der "Grenze" zwischen den Ein-Filz- und den Zwei-Filz-Trockengruppen für die unterschiedlichen Papiersorten bestimmt werden muß, wobei der Prozentsatz der Bahn-Kontaktfläche der Trockenzylinder der Ein-Filz-Trockengruppe relativ zur Bahn-Kontakfläche der gesamten Trockenpartie ermittelt werden muß. Einige Resultate sind in den Fig. 14 - 17' dargestellt. Diese Resultate hängen von mehreren Faktoren ab, hauptsächlich jedoch von der Papiersorte; sie wurden bestimmt für die angegebenen Geschwindigkeitsbereiche; sie dürften jedoch auch für darüberliegende Geschwindigkeiten, zumindest bis zur Geschwindigkeit 2000 m/min, Gültigkeit haben.

Die Fig. 14 zeigt für Zeitungsdruckpapiere mit einem Flächengewicht zwischen 35 und 56 g/m², hergestellt mit einer Arbeitsgeschwindigkeit zwischen 1300 und 1600 m/min, folgendes: Von der Bahn-Kontaktfläche der gesamten Trockenpartie sollen 41 - 61 % in den Ein-Filz-Trockengruppen zur Verfügung gestellt werden. Die optimale "Grenze", d.h. der optimale Übergangspunkt, liegt beim Wert 50 %, wobei der bis dahin erreichte Trockengehalt der Papierbahn 50 - 55 % beträgt.

Die Resultate für andere Papiersorten sind in den weiteren Fig. 15 - 17' dargestellt. Die Fig. 15 gilt für holzfreie Papiere mit Flächengewichten zwischen 40 und 120 g/m². Die optimale "Grenze" liegt dort, wo die Papierbahn etwa über 54 % der Bahn-Kontaktfläche der gesamten Trockenpartie gelaufen ist. Der günstige Bereich liegt zwischen 44 und 64 %. Die entsprechenden Werte für SC-Papiere (Papiere, die in einem Superkalander geglättet werden) sind aus Fig. 16 ersichtlich. Die Fig. 17 zeigt die Resultate für LWC-Papiere; dies sind dünne gestrichene Papiere mit einem Flächengewicht zwischen 30 und 50 g/m². Schließlich zeigt die Fig. 17', daß Kopierpapier mit ungefähr 75 g/m² an einer Stelle von der Ein-Filz- in die Zwei-Filz-Trockengruppe überführt werden sollte, nachdem es 45 - 65 % der Bahn-Kontaktfläche der gesamten Trockenpartie durchlaufen hat. Die optimale "Grenze" liegt bei 55 %.

Zusammenfassend werden die genannten Daten in der nachfolgenden Tabelle dargestellt.

| **Anteil der Ein-Filz-Trockengruppen an der Bahn-Kontaktfläche der gesamten Trockenpartie** | | **Papiersorte** | **Flächengewicht** |
|---|---|---|---|
| **Bereich** | **Optimal-Wert** | | |
| 41 - 61 % | 50 % | Zeitungsdruckpapiere | 35 - 56 g/m² |
| 44 - 64 % | 54 % | holzfreie Papiere | 40 - 120 g/m² |
| 37 - 57 % | 47 % | superkalandierte Papiere | 46 - 64 g/m² |
| 40 - 60 % | 50 % | leichte gestrichene Papiere | 30 - 50 g/m² |
| 45 - 65 % | 55 % | Kopierpapier | 75 g/m² |

In Fig. 20 wird ein weiterer Aspekt der Erfindung dargestellt. Die Konfiguration ist ähnlich derjenigen der Fig. 5. Man erkennt die letzten zwei Trockenzylinder 73 der letzten Ein-Filz-Trockengruppe 23 mit einem oberen Filz F. Ausßerdem sieht man die ersten 6 Zylinder 74, 74' der ersten Zwei-Filz-Trockengruppe 24, mit einem oberen Filz OF und mit einem unteren Filz UF, ferner mit oberen Filzleitwalzen 199 und mit unteren Filzleitwalzen 198. Jede dieser Filzleitwalzen liegt zwischen zwei benachbarten Trockenzylindern.

Entweder die oberen Filzleitwalzen 199 oder die unteren Filzleitwalzen 198 sind als Saugwalzen ausgebildet (in einer weiteren möglichen Ausführungsform könnten auch sämtliche Filzleitwalzen 198 und 199 als Saugwalzen ausgebildet sein). Im dargestellten Ausführungsbeispiel sind nur die unteren Filzleitwalzen 198 Saugwalzen und deshalb über ein Leitungssystem 197, mit Steuerventil 196 an ein Sauggebläse 195 angeschlossen. Im Betrieb entfernen die unteren Saugfilzleitwalzen 198 feuchte Luft aus jeder zweiten Tasche 194. Dies sind diejenigen Taschen, die sich unmittelbar unter den oberen Zylindern 74' befinden und die deshalb mit der unteren Seite der Papierbahn in Berührung kommen. Deshalb wird hierdurch das Ausdampfen der unteren Bahnseite verbessert relativ zum Ausdampfen der oberen Bahnseite. Diese Methode ist dazu geeignet, um einer etwaigen Roll-Neigung des fertigen Papieres entgegenzuwirken. Eine solche Roll-Neigung kann verursacht werden durch die Ein-Filz-Trockengruppen oder andere Faktoren. Genauer gesagt, das verbesserte Ausdampfen der Bahn-Unterseite wirkt einer nach oben gerichteten Roll-Neigung entgegen.

Wenn dementsprechend eine nach unten gerichtete Roll-Neigung des fertigen Papiers auftritt, dann sollte für ein zusätzliches Abführen von Feuchtigkeit aus den anderen Taschen 193 gesorgt werden. Die Taschen 193 liegen unmittelbar oberhalb der unteren Zylinder 74. Zu diesem Zweck sollten die oberen Filzleitwalzen 199 als Saugleitwalzen ausgebildet sein, entgegen der Darstellung gem. Fig. 20. Wenn es nicht vorhersehbar ist, ob eine nach oben oder eine nach unten gerichtete Roll-Neigung im fertigen Papier vorhanden sein wird, dann sollten sämtliche Filzleitwalzen 198 und 199 Saugwalzen sein. In diesem Fall sollten die unteren Saugfilzleitwalzen 198 durch das in Fig. 20 dargestellte Ventil 196 gesteuert werden, während die oberen Saugfilzleitwalzen 199 über eine separate, nicht dargestellte Saugleitung (mit einem zusätzlichen Steuerventil) besaugt werden sollten. Es wäre in diesem Fall möglich, das Ausdampfen entweder der Oberseite oder der Unterseite der Papierbahn 9 zu verstärken, je nachdem, ob eine nach oben oder nach unten gerichtete Roll-Neigung des fertigen Papiers besteht.

Anstatt mit Hilfe von Saugfilzleitwalzen gibt es auch andere Möglichkeiten, die Intensität der Ausdampfung der beiden Bahnseiten zu steuern. Wenn z.B. die Trockenzylinder mit Schabern ausgerüstet sind (siehe Fig. 5), dann kann man feuchte Luft durch die hohlen Schaberbalken absaugen. Eine andere Möglichkeit besteht darin, trockene Luft entweder in die Taschen 194 oder in die Taschen 193 einzublasen. Zu diesem Zweck können Luftblaseinrichtungen (nicht dargestellt) unterhalb der unteren Filzleitwalzen 198 und/oder oberhalb der oberen Filzleitwalzen 199 angeordnet werden. Solche Luftblaseinrichtungen blasen trockene Luft durch den Unterfilz UF und/oder durch den Oberfilze OF in die betreffenden Taschen 193 und/oder 194. Solche Blaseinrichtungen sind dem einschlägigen Fachmann bekannt.

Die unteren Saugfilzleitwalzen 198, dargestellt in Fig. 20, bieten einen weiteren Vorteil:
Wenn während des Betriebes die Papierbahn 9 abreißt, dann wird das Ausschußpapier automatisch weitertransportiert, und zwar mit Hilfe des durch die unteren Saugfilzleitwalzen 198 erzeugten Unterdruckes. Das Ausschußpapier läuft dann selbsttätig vom einen unteren Zylinder 74 zum nächsten bis es das Ende der Zwei-Filz-Trockengruppe 24 erreicht. Sofern auch die oberen Filzleitwalzen 199 als Saugwalzen ausgebildet sind, sollte deren Saugleitung bei einem Abriß der Papierbahn unverzüglich geschlossen werden.

Die Saugleitwalzen 198 haben, wie üblich, einen perforierten Walzenmantel und einen stationären innenliegenden Saugkasten, der eine Saugzone 190 begrenzt, wie in Fig. 20 schematisch dargestellt ist. Man beachte, daß die Saugzone 190 stets zur benachbarten Tasche 194 offen ist und daß ein gewisser Abstand d vorgesehen ist zwischen dem normalen Laufweg der Papierbahn 9 und dem Beginn der Saugzone 190. Dies ist vorgesehen wegen der unsymmetrischen Anordnung der Saugleitwalzen 198 zwischen den Zylindern 74 derart, daß die nach oben laufende Papierbahn 9 die Saugleitwalzen 198 tangiert. Die oben beschriebenen Vorteile können aber auch erzielt werden, wenn die Saugleitwalzen 198 symmetrisch zwischen benachbarten Zylindern 74 angeordnet sind, beispielsweise gemäß Fig. 11.

## Patentansprüche

1. Trockenpartie zum Trocknen einer laufenden Bahn, vorzugsweise als Teil einer Papierherstellungsmaschine, mit den folgenden Merkmalen:
a) in aufeinanderfolgenden Trockengruppen (11-17) sind jeweils mehrere heizbare und mit der Bahn (9) in Kontakt kommende Trockenzylinder (51-57') vorhanden;
b) im Anfangsbereich der Trockenpartie ist Wenigstens eine der Trockengruppen (11-16) als Ein-Filz-Trockengruppe ausgebildet, in der ein einziger endloser Filz (F) und die Bahn (9) gemeinsam, mäanderfärmig, abwechselnd über Zylinder (51-56) und über Umlenksaugwalzen (51'-56') laufen;
c) im Endbereich der Trockenpartie ist wenigstens eine Zwei-Filz-Trockengruppe (17) vorgesehen, worin die Bahn (9) mäanderfärmig, abwechselnd über obere (57') und untere Zylinder (57) läuft, wobei vorzugsweise von Zylinder zu Zylinder eine freie Bahn-Laufstrecke vorhanden ist;
d) die wenigstens eine Ein-Filz-Trockengruppe (11-16) hat zum Einfädeln des sogenannten Bändels, nämlich eines vorübergehend gebildeten Randstreifens der Bahn, eine automatische seillose Bändel-Führungseinrichtung (79,79');
e) in der wenigstens einen Zwei-Filz-Trockengruppe (17) ist ebenfalls eine automatische seillose Bändel-Führungseinrichtung (77,78) vorgesehen;
f) dadurch gekennzeichnet, daß die Trockenzylinder der Ein-Filz-Trockengruppe(n) (11-16) mindestens 35 - 65 % der Bahn-Kontaktfläche der gesamten Trockenpartie bilden.

2. Trockenpartie nach Anspruch 1, dadurch gekennzeichnet, daß die in der wenigstens einen Zwei-Filz-Trockengruppe vorhandene Bändel-Führungseinrichtung (77, 78) eine an sich bekannte und die Spitze des Bändels von Zylinder (74) zu Zylinder (74') führende Blaseinrichtung aufweist.

3. Trockenpartie nach Anspruch 2, dadurch gekennzeichnet, daß in der Bändel-Randzone wenigstens eine Wand eines Bauteils, z.B. eines Schabertragkörpers (77), im wesentlichen parallel zu der freien Bahn-Laufstrecke verläuft und einen Blasluftstrahl im wesentlichen in Bahnlaufrichtung ausstößt.

4. Trockenpartie nach Anspruch 3, dadurch gekennzeichnet, daß in der Bändel-Randzone zu beiden Seiten der freien Bahnlaufstrecke je eine Wand eines Bauteils, z.B. eines Schaberkörpers (77) oder einer Führungsplatte (78), im wesentlichen parallel zur freien Bahnlaufstrecke verläuft, wobei wenigstens eine der zwei Wände einen Blasluftstrahl im wesentlichen in Bahnlaufrichtung ausstößt.

5. Trockenpartie nach einem der Ansprüche 1 bis 4, dadurch gekennzeichnet, daß im Endbereich der Ein-Filz-Trocken-gruppen (23) ein Teil der Bändel-Führungseinrichtung (79) abschaltbar ist, so daß der hier ankommende Bändel (9A) vorübergehend den normalen Bahnlaufweg verläßt, ferner daß dort Einrichtungen (79, 80) zum Weiterführen und zum Quer-Durchtrennen des Bändels vorgesehen sind.

6. Trockenpartie nach einem der Ansprüche 1 bis 5, dadurch gekennzeichnet, daß ein im wesentlichen gerader oder ein von einer Geraden nur wenig abweichender Bahn-Laufweg vom letzten Zylinder (56) der Ein-Filz-Trockengruppe (16) zum ersten Zylinder (57) der Zwei-Filz-Trocken-gruppe (17) vorgesehen ist.

7. Trockenpartie nach Anspruch 6, dadurch gekennzeichnet, daß der Bahn-Laufweg eine unmittelbar vor dem genannten ersten Zylinder (74) liegende Filzleitwalze (58), berührt, über die einer der Filze (z. B. UF) der Zwei-Filz-Trockengruppe (z. B. 24) läuft.

8. Trockenpartie nach einem der Ansprüche 1 - 5, dadurch gekennzeichnet, daß einer der Filze der Zwei-Filz-Trockengruppe vor dem ersten Zylinder (z. B. 94') der Zwei-Filz-Trockengruppe den letzten Zylinder (z. B. 93) der Ein-Filz-Trockengruppe berührt und zusammen mit der Bahn über eine Umlenkwalze (z. B. 96') zu dem genannten ersten Zylinder läuft.

9. Trockenpartie nach einem der Ansprüche 1 bis 8, dadurch gekennzeichnet, daß mehrere Ein-Filz-Trockengruppen (21 - 23; 41 - 43) vorhanden sind, die alle oben befilzt sind.

10. Trockenpartie nach einem der Ansprüche 1 bis 8, dadurch gekennzeichnet, daß mehrere Ein-Filz-Trockengruppen (11-16; 31-35) vorhanden sind, von denen zumindest die erste oben befilzt ist und von denen wenigstens eine (13, 15; 33, 34) unten befilzt ist.

11. Trockenpartie nach einem der Ansprüche 1 bis 9, dadurch gekennzeichnet, daß zumindest ein Teil der Zylinder im Bereich der Ein-Filz-Trockengruppen in mehreren vertikalen oder gegen die vertikale Richtung geneigten Reihen angeordnet sind, wobei rückwärts und vorwärts geneigte Reihen abwechselnd aufeinanderfolgen.

12. Trockenpartie nach Anspruch 11, dadurch gekennzeichnet, daß eine V-förmige Doppelreihe durch zwei unten befilzte Trockengruppen (33,34) gebildet ist, zwischen deren untersten Zylindern mittels einer beweglichen Filzleitwalze (87) ein Spalt zwecks Entfernung von Ausschußpapier geöffnet werden kann.

13. Trockenpartie nach einem der Ansprüche 1 bis 12, dadurch gekennzeichnet, daß zumindest ein Teil der Umlenksaugwalzen (51'-56') einen drehbaren und von Sauganschlüssen freien Walzenkörper und einen externen Saugkasten (59) aufweist, und daß der externe Saugkasten (59) am vorangehenden Zylinder eine Umlenk-Leiste (60) für die vom Filz (F) herangeführte Luftgrenzschicht aufweist.

14. Trockenpartie nach einem der Ansprüche 1 bis 10, dadurch gekennzeichnet, daß die Achsen von oben befilzten Zylindern der Ein-Filz-Trockengruppe zumindest angenähert in derselben horizontalen Ebene (E1) liegen wie die Achsen der oberen Zylinder der Zwei-Filz-Trockengruppe(n) und daß vorzugsweise für alle diese Zylinder einheitliche Ständer (89) vorgesehen sind.

15. Trockenpartie nach einem der Ansprüche 1 - 10, dadurch gekennzeichnet, daß die Achsen von oben befilzten Zylindern der Ein-Filz-Trockengruppe in einer horizontalen Ebene (E1) liegen, die oberhalb der Achsen der oberen Zylinder der Zwei-Filz-Trockengruppe(n) angeordnet ist.

16. Trockenpartie nach Anspruch 14 oder 15, dadurch gekenn-zeichnet, daß die Achsen der Umlenksaugwalzen der Ein-Filz-Trockengruppe zumindest angenähert in derselben horizontalen Ebene (E2) liegen wie die Achsen der unteren Zylinder der Zwei-Filz-Trockengruppe(n).

17. Trockenpartie nach Anspruch 1, dadurch gekennzeichnet, daß - vor einem ersten oberen Zylinder (74') einer Zwei-Filz-Trockengruppe (24) - der oberhalb dieses Zylinders (74') laufende Filz (OF) in einem kleinen Abstand (a) parallel zu dem einzigen Filz (F) der vorangehenden Ein-Filz-Trockengruppe (23) läuft.

18. Verfahren zum Trocknen eine Papierbahn in einer Trockenpartie, die in aufeinanderfolgenden Trockengruppen (11-17) mehrere heizbare und mit der Bahn in Kontakt kommende Trockenzylinder (51-57') aufweist, umfassend die folgenden Verfahrensschritte:
a) Man führt die Bahn (9) im Anfangsbereich der Trockenpartie durch wenigstens eine Ein-Filz-Trockengruppe (16), in der ein einziger endloser Filz (F) und die Bahn gemeinsam mäanderförmig abwechselnd über Zylinder (56) und über Umlenksaugwalzen (56') laufen;
b) danach führt man die Bahn im Endbereich der Trockenpartie durch wenigstens eine Zwei-Filz-Trockengruppe (17), worin die Bahn mäanderfärmig abwechselnd über obere und untere Zylinder läuft, von Zylinder (57) zu Zylinder (57') über freie Bahn-Laufstrecken;
c) das Einfädeln der Bahn in die Trockenpartie erfolgt dadurch, daß zunächst ein Bändel, nämlich ein Randstreifen der Bahn, mittels einer automatischen seillosen Bändel-Führungseinrichtung (79) in die wenigstens eine Ein-Filz-Trockengruppe eingefädelt wird;
d) das Einfädeln des Bändels in die Zwei-Filz-Trockengruppe(n) erfolgt ebenfalls mittels einer automatischen seillosen Bändel-Führungseinrichtung (78);
e) dadurch gekennzeichnet, daß bei den in der Tabelle genannten Papiersorten die Trockenzylinder der Ein-Filz-Trockengruppen (11-16) den in der Tabelle angegebenen Prozentsatz der Bahn-Kontaktfläche der gesamten Trockenpartie bilden.
| Anteil der Ein-Filz-Trockengruppen an der Bahn-Kontaktfläche der gesamten Trockenpartie | | Papiersorte | Flächengewicht |
|---|---|---|---|
| Bereich | Optimal-Wert | | |
| 41 - 61 % | 50 % | Zeitungsdruckpapiere | 35 - 56 g/m² |
| 44 - 64 % | 54 % | holzfreie Papiere | 40 - 120 g/m² |
| 37 - 57 % | 47 % | superkalandierte Papiere | 46 - 64 g/m² |
| 40 - 60 % | 50 % | leichte gestrichene Papiere | 30 - 50 g/m² |
| 45 - 65 % | 55 % | Kopierpapier | 75 g/m² |

19. Trockenpartie nach Anspruch 1, dadurch gekennzeichnet, daß in der Ein-Filz-Trockengruppe die Drehachsen der Trockenzylinder (200) und der Umlenksaugwalzen in wenigstens angenähert horizontalen Ebenen II und III liegen, die sich zwischen zwei Ebenen IV und V befinden, in denen die Drehachsen der oberen Zylinder (202) und der unteren Zylinder der Zwei-Filz-Trockengruppe liegen.

20. Trockenpartie nach Anspruch 19, dadurch gekennzeichnet, daß die Drehachsen von zwischen den Zylindern der Zwei-Filz-Trockengruppe befindlichen Filzleitwalzen zwischen den genannten Ebenen II und III angeordnet sind.

21. Trockenpartie nach Anspruch 19, dadurch gekennzeichnet, daß die auf den letzten Zylinder (73) der Ein-Filz-Trockengruppe (23) folgende Filzleitwalze (19) wenigstens angenähert in der gleichen horizontalen Ebene liegt wie die vor dem ersten Zylinder (74) der Zwei-Filz-Trockengruppe (24) liegende Filzleitwalze (18).

22. Trockenpartie nach Anspruch 1, dadurch gekennzeichnet, daß die Einfilz-Trockengruppe (200, 232) unten befilzt ist und dieser Filz wenigstens angenähert tangential an einem ersten unteren Zylinder (212) der nachfolgenden Zwei-Filz-Trockengruppe vorbeiläuft.

23. Trockenpartie nach Anspruch 10, dadurch gekennzeichnet, daß die Drehachsen der oberen Zylinder (74') der Zwei-Filz-Trockengruppe (246) wenigstens angenähert in der gleichen Ebene liegen wie die Drehachsen der Zylinder (56) der oben befilzten Ein-Filz-Trockengruppe (244) und daß die Drehachsen der unteren Zylinder (75) der Zwei-Filz-Trockengruppe wenigstens angenähert in der gleichen Ebene liegen wie die Drehachsen der Zylinder (53) der unten befilzten Ein-Filz-Trockengruppe (242).

24. Trockenpartie nach Anspruch 1, dadurch gekennzeichnet, daß die wenigstens eine Zwei-Filz-Trockengruppe (24) entweder zwischen den oberen Zylindern (74') oder zwischen den unteren Zylindern (74) als Saugwalzen ausgebildete Filzleitwalzen (198) aufweist, die an eine gemeinsame steuerbare Saugleitung (197) angeschlossen sind.

25. Trockenpartie nach Anspruch 24, dadurch gekennzeichnet, daß die zwischen den unteren Trockenzylindern (74) angeordneten Filzleitwalzen (198) als Saugwalzen ausgebildet sind, die das Abführen von eventuell anfallendem Papier-Ausschuß in der Laufrichtung des Unterfilzes (UF) unterstützen.

26. Trockenpartie nach einem der Ansprüche 1 - 25, dadurch gekennzeichnet, daß Luftblaseinrichtungen vorgesehen sind, die in der Übergangszone von der Ein-Filz-Trockengruppe (23) zur Zwei-Filz-Trockengruppe (24) das seillose Überführen des Bändels unterstützen.

## Claims

1. Drying section for drying a continuous web, preferably as part of a papermaking machine, having the following features:
a) in successive drying groups (11-17) there are in each case a number of drying cylinders (51-57') which can be heated and come into contact with the web (9);
b) in the initial region of the drying section, at least one of the drying groups (11-16) is designed as a single-felt drying group, in which a single endless felt (F) and the web (9) run together in serpentine fashion alternately over cylinders (51-56) and over suction turn rolls (51'-56');
c) in the end region of the drying section, at least one two-felt drying group (17) is provided, in which the web (9) runs in serpentine fashion alternately over upper (57') and lower cylinders (57), there preferably being a free web running path from cylinder to cylinder;
d) the at least one single-felt drying group (11-16) has an automatic rope-free tail threading apparatus (79, 79') for threading the so-called tail, namely a temporarily formed edge strip of the web;
e) an automatic rope-free tail threading apparatus (77, 78) is likewise provided in the at least one two-felt drying group (17);
f) characterized in that the drying cylinders of the single-felt drying group(s) (11-16) form at least 35-65% of the web contact area of the overall drying section.

2. Drying section according to Claim 1, characterized in that the tail threading apparatus (77, 78) present in the at least one two-felt drying group has a blowing device which is known per se and leads the tip of the tail from cylinder (74) to cylinder (74').

3. Drying section according to Claim 2, characterized in that in the edge zone of the tail, at least one wall of a component, for example of a doctor carrying element (77), runs essentially parallel to the free web running path, and discharges a blown-air jet essentially in the web running direction.

4. Drying section according to Claim 3, characterized in that in the edge zone of the tail, on both sides of the free web running path, in each case one wall of a component, for example of a doctor element (77) or a guide plate (78), runs essentially parallel to the free web running path, at least one of the two walls discharging a blown-air jet essentially in the web running direction.

5. Drying section according to one of Claims 1 to 4, characterized in that in the end region of the single-felt drying groups (23), part of the tail threading apparatus (79) can be switched off, so that the tail (9A) arriving here temporarily leaves the normal web running path, moreover that apparatus (79, 80) for leading the tail further and for severing it transversely are provided there.

6. Drying section according to one of Claims 1 to 5, characterized in that an essentially rectilinear web running path, or one deviating only little from a straight line, is provided from the last cylinder (56) of the single-felt drying group (16) to the first cylinder (57) of the two-felt drying group (17).

7. Drying section according to Claim 6, characterized in that the web running path touches a felt guide roll (58) located directly upstream of the said first cylinder (74), over which felt guide roll one of the felts (for example the lower felt) of the two-felt drying group (for example 24) runs.

8. Drying section according to one of Claims 1-5, characterized in that one of the felts of the two-felt drying group upstream of the first cylinder (for example 94') of the two-felt drying group touches the last cylinder (for example 93) of the single-felt drying group and, together with the web, runs over a turn roll (for example 96') to the said first cylinder.

9. Drying section according to one of Claims 1 to 8, characterized in that there are a number of single-felt drying groups (21-23; 41-43), which are all felted at the top.

10. Drying section according to one of Claims 1 to 8, characterized in that there are a number of single-felt drying groups (11-16; 31-35), of which at least the first is felted at the top and of which at least one (13, 15; 33, 34) is felted at the bottom.

11. Drying section according to one of Claims 1 to 9, characterized in that at least some of the cylinders in the region of the single-felt drying groups are arranged in a number of vertical rows or rows which are inclined with respect to the vertical direction, rows which are inclined backwards and forwards following one another alternately.

12. Drying section according to Claim 11, characterized in that a V-like double row is formed by two drying groups (33, 34) felted at the bottom, between whose lowest cylinders, by means of a movable felt guide roll (87), a gap can be opened for the purpose of removing broke.

13. Drying section according to one of Claims 1 to 12, characterized in that at least some of the suction turn rolls (51'-56') have a roll element which can rotate and is free of suction connections, and an external suction box (59), and in that the external suction box (59) on the preceding cylinder has a deflection strip (60) for the air boundary layer brought up by the felt (F).

14. Drying section according to one of Claims 1 to 10, characterized in that the axes of top-felted cylinders of the single-felt drying group are located at least approximately in the same horizontal plane (E1) as the axes of the upper cylinders of the two-felt drying group(s), and in that standard uprights (89) are preferably provided for all these cylinders.

15. Drying section according to one of Claims 1-10, characterized in that the axes of top-felted cylinders of the single-felt drying group are located in a horizontal plane (E1) which is arranged above the axes of the upper cylinders of the two-felt drying group(s).

16. Drying section according to Claim 14 or 15, characterized in that the axes of the suction turn rolls of the single-felt drying group are located at least approximately in the same horizontal plane (E2) as the axes of the lower cylinders of the two-felt drying group(s).

17. Drying section according to Claim 1, characterized in that - upstream of a first upper cylinder (74') of a two-felt drying group (24) - the felt (upper felt) running above this cylinder (74') runs at a short distance (a) parallel to the single felt (F) of the preceding single-felt drying group (23).

18. Method of drying a paper web in a drying section which, in successive drying groups (11-17) has a number of drying cylinders (51-57') which can be heated and come into contact with the web, comprising the following method steps:
a) in the initial region of the drying section, the web (9) is led through at least one single-felt drying group (16), in which a single endless felt (F) and the web run together in serpentine fashion alternately over cylinders (56) and over suction turn rolls (56');
b) then, in the end region of the drying section, the web is led through at least one two-felt drying group (17), in which the web runs in serpentine fashion alternately over upper and lower cylinders, over free web running paths from cylinder (57) to cylinder (57');
c) the web is threaded into the drying section in that first of all a tail, namely an edge strip of the web, is threaded into the at least one single-felt drying group by means of an automatic rope-free tail threading apparatus (79);
d) the tail is likewise threaded into the two-felt drying group(s) by means of an automatic rope-free tail threading apparatus (78);
e) characterized in that in the paper grades cited in the table, the drying cylinders of the single-felt drying groups (11-16) form the percentage specified in the table of the web contact area of the entire drying section.
| Proportion of the single-felt drying groups in the web contact area of the entire drying section | | Paper grade | Grammage |
|---|---|---|---|
| Range | Optimum value | | |
| 41-61% | 50% | Newsprint | 35-56 g/m² |
| 44-64% | 54% | Woodfree papers | 40-120 g/m² |
| 37-57% | 47% | Supercalendered papers | 46-64 g/m² |
| 40-60% | 50% | Lightweight coated papers | 30-50 g/m² |
| 45-65% | 55% | Copier paper | 75 g/m² |

19. Drying section according to Claim 1, characterized in that in the single-felt drying group, the axes of rotation of the drying cylinders (200) and of the suction turn rolls are located in at least approximately horizontal planes II and III, which are located between two planes IV and V, in which the axes of rotation of the upper cylinders (202) and of the lower cylinders of the two-felt drying group are located.

20. Drying section according to Claim 19, characterized in that the axes of rotation of felt guide rolls located between the cylinders of the two-felt drying group are arranged between the aforementioned planes II and III.

21. Drying section according to Claim 19, characterized in that the felt guide roll (19) following the last cylinder (73) of the single-felt drying group (23) is located at least approximately in the same horizontal plane as the felt guide roll (18) located upstream of the first cylinder (74) of the two-felt drying group (24).

22. Drying section according to Claim 1, characterized in that the single-felt drying group (200, 232) is felted at the bottom, and this felt runs at least approximately tangentially past a first lower cylinder (212) of the following two-felt drying group.

23. Drying section according to Claim 10, characterized in that the axes of rotation of the upper cylinders (74') of the two-felt drying group (246) are located at least approximately in the same plane as the axes of rotation of the cylinders (56) of the top-felted single-felt drying group (244), and in that the axes of rotation of the lower cylinders (75) of the two-felt drying group are located at least approximately in the same plane as the axes of rotation of the cylinders (53) of the bottom-felted single-felt drying group (242).

24. Drying section according to Claim 1, characterized in that the at least one two-felt drying group (24) has felt guide rolls (198), which are designed as suction rolls and are connected to a common controllable suction line (197), either between the upper cylinders (74') or between the lower cylinders (74).

25. Drying section according to Claim 24, characterized in that the felt guide rolls (198) arranged between the lower drying cylinders (74) are designed as suction rolls, which aid the discharge of any broke which may occur in the running direction of the lower felt (UF).

26. Drying section according to one of Claims 1-25, characterized in that air blowing devices are provided which aid the rope-free transfer of the tail in the transition zone from the single-felt drying group (23) to the two-felt drying group (24).

## Revendications

1. Section de séchage pour le séchage d'une bande en mouvement, de préférence faisant partie d'une machine de fabrication des papier, présentant les caractéristiques suivantes:
a) dans chacun des groupes de séchage successifs (11-17) se trouvent plusieurs cylindres de séchage (51-57') chauffants et venant en contact avec la bande (9);
b) dans la zone initiale de la section de séchage, au moins un des groupes de séchage (11-16) est un groupe de séchage à un seul feutre, dans lequel un seul feutre sans fin (F) et la bande (9) circulent ensemble, suivant un trajet sinueux, en alternant autour de cylindres (51-56) et autour de cylindres de déviation aspirants (51'-56');
c) dans la zone finale de la section de séchage, il est prévu au moins un groupe de séchage à deux feutres (17), dans lequel la bande (9) circule suivant un trajet sinueux, en alternant autour de cylindres supérieurs (57') et inférieurs (57), avec de préférence une portion de bande libre de cylindre à cylindre;
d) le au moins un groupe de séchage à un seul feutre (11-16) comporte, pour l'insertion de la bandelette dite d'amorce, à savoir d'une languette marginale formée provisoirement sur la bande, un dispositif automatique sans câble de guidage de la bandelette d'amorce (79, 79');
e) dans le au moins un groupe de séchage à deux feutres (17), il est également prévu un dispositif automatique sans câble de guidage de la bandelette d'amorce (77, 78);
f) caractérisée en ce que les cylindres de séchage du (des) groupe(s) de séchage à un seul feutre (11-16) forment au moins 35 - 65 % de la surface de contact avec la bande de toute la section de séchage.

2. Section de séchage suivant la revendication 1, caractérisée en ce que le dispositif de guidage de la bandelette d'amorce (77, 78) présent dans le au moins un groupe de séchage à deux feutres présente un dispositif de soufflage connu en soi et guidant la pointe de la bandelette d'amorce du cylindre (74) au cylindre (74').

3. Section de séchage suivant la revendication 2, caractérisée en ce que, dans la zone marginale de la bandelette d'amorce, au moins une paroi d'un composant, par exemple d'un corps porte-racloir (77), est essentiellement parallèle à la portion de bande libre et expulse un jet d'air de soufflage sensiblement dans la direction de circulation de la bande.

4. Section de séchage suivant la revendication 3, caractérisée en ce que, dans la zone marginale de la bandelette d'amorce de part et d'autre de la portion de bande libre, une paroi d'un composant, par exemple d'un corps de racloir (77) ou d'une plaque de guidage (78), est essentiellement parallèle à la portion de bande libre, au moins une des deux parois expulsant un jet d'air de soufflage sensiblement dans la direction de circulation de la bande.

5. Section de séchage suivant l'une quelconque des revendications 1 à 4, caractérisée en ce que, dans la zone finale des groupes de séchage à un seul feutre (23), une partie du dispositif de guidage de la bandelette d'amorce (79) peut être déconnectée, de telle façon que la bandelette d'amorce (9A) arrivant ici quitte provisoirement le trajet normal de la bande, et en ce qu'il est en outre prévu à cet endroit des dispositifs (79, 80) pour continuer à guider et pour trancher transversalement la bandelette d'amorce.

6. Section de séchage suivant l'une quelconque des revendications 1 à 5, caractérisée en ce qu'il est prévu un trajet de bande essentiellement rectiligne ou ne s'écartant que légèrement d'une droite depuis le dernier cylindre (56) du groupe de séchage à un seul feutre (16) jusqu'au premier cylindre (57) du groupe de séchage à deux feutres (17).

7. Section de séchage suivant la revendication 6, caractérisée en ce que le trajet de la bande touche un rouleau de guidage de feutre (58) se trouvant immédiatement avant ledit premier cylindre (74), et sur lequel circule un des feutres (par exemple UF) du groupe de séchage à deux feutres (par exemple 24).

8. Section de séchage suivant l'une quelconque des revendications 1 à 5, caractérisée en ce que l'un des feutres du groupe de séchage à deux feutres touche le dernier cylindre (par exemple 93) du groupe de séchage à un seul feutre avant le premier cylindre (par exemple 94') du groupe de séchage à deux feutres et circule en même temps que la bande autour d'un rouleau de déviation (par exemple 96') vers ledit premier cylindre.

9. Section de séchage suivant l'une quelconque des revendications 1 à 8, caractérisée en ce qu'il existe plusieurs groupes de séchage à un seul feutre (21-23; 41-43), qui sont tous garnis d'un feutre supérieur.

10. Section de séchage suivant l'une quelconque des revendications 1 à 8, caractérisée en ce qu'il existe plusieurs groupes de séchage à un seul feutre (11-16; 31-35), parmi lesquels au moins le premier est garni d'un feutre supérieur et parmi lesquels au moins un (13, 15; 33,34) est garni d'un feutre inférieur.

11. Section de séchage suivant l'une quelconque des revendications 1 à 9, caractérisée en ce qu'au moins une partie des cylindres sont disposés en plusieurs rangées verticales ou inclinées par rapport à la direction verticale dans la zone des groupes de séchage à un seul feutre, des rangées inclinées vers l'arrière et vers l'avant se succédant en alternance.

12. Section de séchage suivant la revendication 11, caractérisée en ce qu'une rangée double en forme de V est formée par deux groupes de séchage (33, 34) garnis de feutres inférieurs, entre les cylindres inférieurs desquels une fente peut être ouverte, au moyen d'un rouleau mobile de guidage de feutre (87), pour l'enlèvement des déchets de papier.

13. Section de séchage suivant l'une quelconque des revendications 1 à 12, caractérisée en ce qu'au moins une partie des rouleaux de déviation aspirants (51'-56') présentent un corps de rouleau tournant et dépourvu de raccords d'aspiration ainsi qu'un caisson d'aspiration externe (59), et en ce que le caisson d'aspiration externe (59) présente sur le cylindre précédent une lame de déviation (60) pour la couche limite d'air amenée par le feutre (F).

14. Section de séchage suivant l'une quelconque des revendications 1 à 10, caractérisée en ce que les axes de cylindres garnis d'un feutre supérieur du groupe de séchage à un seul feutre se trouvent au moins approximativement dans le même plan horizontal (E1) que les axes des cylindres supérieurs du (des) groupe(s) de séchage à deux feutres et en ce qu'il est de préférence prévu des cages uniques (89) pour tous ces cylindres.

15. Section de séchage suivant l'une quelconque des revendications 1 - 10, caractérisée en ce que les axes de cylindres garnis d'un feutre supérieur du groupe de séchage à un seul feutre se trouvent dans un plan horizontal (E1), qui est disposé au-dessus des axes des cylindres supérieurs du (des) groupe(s) de séchage à deux feutres.

16. Section de séchage suivant la revendication 14 ou 15, caractérisée en ce que les axes des rouleaux de déviation aspirants du groupe de séchage à un seul feutre se trouvent au moins approximativement dans le même plan horizontal (E2) que les axes des cylindres inférieurs du (des) groupe(s) de séchage à deux feutres.

17. Section de séchage suivant la revendication 1, caractérisée en ce que - avant un premier cylindre supérieur (74') d'un groupe de séchage à deux feutres (24) - le feutre (OF) circulant au-dessus de ce cylindre (74') circule à une faible distance (a) parallèlement au feutre unique (F) du groupe de séchage à un seul feutre précédent (23).

18. Procédé pour le séchage d'une bande de papier dans une section de séchage, qui présente dans des groupes de séchage successifs (11-17) plusieurs cylindres de séchage (51-57') chauffants et venant en contact avec la bande, comprenant les étapes suivantes:
a) dans la zone initiale de la section de séchage, on conduit la bande (9) à travers au moins un groupe de séchage à un seul feutre (16), dans lequel un unique feutre sans fin (F) et la bande circulent ensemble, suivant un trajet sinueux, en alternance autour de cylindres (56) et autour de rouleaux de déviation aspirants (56');
b) ensuite, on conduit la bande, dans la zone finale de la section de séchage, à travers au moins un groupe de séchage à deux feutres (17), dans lequel la bande circule, suivant un trajet sinueux, en alternance autour de cylindres supérieurs et inférieurs, et du cylindre (57) au cylindre (57') par des portions de bande libres;
c) l'insertion de la bande dans la section de séchage est réalisée en insérant d'abord une bandelette d'amorce, à savoir une languette marginale de la bande, dans le au moins un groupe de séchage à un seul feutre au moyen d'un dispositif automatique sans câble de guidage de la bande d'amorce (79);
d) l'insertion de la bandelette d'amorce dans le(s) groupe(s) de séchage à deux feutres est également réalisée au moyen d'un dispositif automatique sans câble de guidage de la bandelette d'amorce (78);
e) caractérisé en ce que, pour les types de papier mentionnés dans le tableau, les cylindres de séchage des groupes de séchage à un seul feutre (11-16) forment le pourcentage indiqué dans le tableau de la surface de contact de la bande de toute la section de séchage.
| Proportion des groupes de séchage à un seul feutre dans la surface de contact de la bande de toute la section de séchage | | Types de papier | Grammage |
|---|---|---|---|
| Domaine | Valeur optimale | | |
| 41 - 61 % | 50 % | papiers pour journaux | 35 - 56 g/m² |
| 44 - 64 % | 54 % | papiers sans bois | 40 - 120 g/m² |
| 37 - 57 % | 47 % | papiers super-calandrés | 46 - 64 g/m² |
| 40 - 60 % | 50 % | papiers couchés légers | 30 - 50 g/m² |
| 45 - 65 % | 55 % | papiers copieurs | 75 g/m² |

19. Section de séchage suivant la revendication 1, caractérisée en ce que, dans le groupe de séchage à un seul feutre, les axes de rotation des cylindres de séchage (200) et des rouleaux de déviation aspirants se trouvent dans des plans II et III au moins approximativement horizontaux, qui se trouvent entre deux plans IV et V, dans lesquels se trouvent les axes de rotation des cylindres supérieurs (202) et des cylindres inférieurs du groupe de séchage à deux feutres.

20. Section de séchage suivant la revendication 19, caractérisée en ce que les axes de rotation de rouleaux de guidage de feutre se trouvant entre les cylindres du groupe de séchage à deux feutres sont disposés entre lesdits plans II et III.

21. Section de séchage suivant la revendication 19, caractérisée en ce que le rouleau de guidage de feutre (19) qui suit le dernier cylindre (73) du groupe de séchage à un seul feutre (23) se trouve au moins approximativement dans le même plan horizontal que le rouleau de guidage de feutre (18) qui se trouve avant le premier cylindre (74) du groupe de séchage à deux feutres (24).

22. Section de séchage suivant la revendication 1, caractérisée en ce que le groupe de séchage à un seul feutre (200, 232) est garni d'un feutre inférieur et ce feutre défile au moins approximativement tangentiellement à un premier cylindre inférieur (212) du groupe de séchage à deux feutres qui suit.

23. Section de séchage suivant la revendication 10, caractérisée en ce que les axes de rotation des cylindres supérieurs (74') du groupe de séchage à deux feutres (246) se trouvent au moins approximativement dans le même plan que les axes de rotation des cylindres (56) du groupe de séchage à un seul feutre (244) garni d'un feutre supérieur et en ce que les axes de rotation des cylindres inférieurs (75) du groupe de séchage à deux feutres se trouvent au moins approximativement dans le même plan que les axes de rotation des cylindres (53) du groupe de séchage à un seul feutre (242) garni d'un feutre inférieur.

24. Section de séchage suivant la revendication 1, caractérisée en ce que le au moins un groupe de séchage à deux feutres (24) présente, soit entre les cylindres supérieurs (74') soit entre les cylindres inférieurs (74), des rouleaux de guidage de feutre (198) ayant la forme de rouleaux aspirants, qui sont raccordés à une conduite d'aspiration commune réglable (197).

25. Section de séchage suivant la revendication 24, caractérisée en ce que les rouleaux de guidage de feutre (198) disposés entre les cylindres de séchage inférieurs (74) ont la forme de rouleaux aspirants, qui favorisent l'évacuation d'éventuels déchets de papier dans la direction de circulation du feutre inférieur (UF).

26. Section de séchage suivant l'une quelconque des revendications 1 - 25, caractérisée en ce qu'il est prévu des dispositifs de soufflage d'air, qui favorisent le transfert sans câble de la bandelette d'amorce dans la zone de transition du groupe de séchage à un seul feutre (23) au groupe de séchage à deux feutres (24).
